# FASCICULE DE BREVET EUROPEEN

(11) **EP 0 890 973 B1**
(45) Date de publication et mention de la délivrance du brevet: **11.09.2002**
(21) Numéro de dépôt: 98401651.9
(22) Date de dépôt: 02.07.1998
(51) Int. Cl.: H01J 1/30

(54) **Cathode froide à micropointes**
Mikrospritzen-Kaltkathode
Cold cathode with microtips

(30) Priorité: 10.07.1997 FR 9708793
(43) Date de publication de la demande: 13.01.1999
(73) Titulaire: ALCATEL, 75008 Paris (FR)
(72) Inventeur: Pierrejean, Didier, 74370 Villaz (FR)
(74) Mandataire: Lamoureux, Bernard

(56) Documents cités:
- WO-A-92/09095
- WO-A-96/24152
- PATENT ABSTRACTS OF JAPAN vol. 095, no. 004, 31 mai 1995 & JP 07 029484 A (FUTABA CORP), 31 janvier 1995
- SPINDT C A ET AL: "PHYSICAL PROPERTIES OF THIN-FILM FIELD EMISSION CATHODES WITH MOLYBDENUM CONES" 1 décembre 1976 , JOURNAL OF APPLIED PHYSICS, VOL. 47, NR. 12, PAGE(S) 5248 - 5263 XP000560520 * page 5254 *

## Description

La présente invention concerne une cathode froide à micropointes.

Une telle cathode est également connue sous l'expression "microcathode à effet de champ" ou aussi cathode "Spindt". Un example d'une telle structure est connu du document "Journal of Applied Physics", Tôme 47, Nº 12, Déc. 1976; Spindt et al : "Physical properties of thin-film field emission cathodes with molybdenum cones", pages 5248-5263"

En particulier, l'invention s'applique aux spectromètres de masse dans lesquels le filament électrique chauffant émetteur d'électrons est remplacé par une telle cathode froide à micropointes. De telles cathodes froides sont des dispositifs émetteurs d'électrons réalisés par des procédés semiconducteurs.

Ces cathodes froides sont malheureusement peu performantes, de l'ordre de 10% seulement des pointes d'un réseau de micropointes émettent. Ceci est dû à la non homogénéité du réseau de pointes à cause, entre autre, des tolérances de fabrication.

Ainsi, à cause de cette non homogénéité des pointes, le champ électrique en bout de pointe varie beaucoup d'une pointe à l'autre, or, l'émission d'électrons suit une loi exponentielle en fonction du champ électrique en bout de pointe. On a donc une hétérogénéité de l'émission qui est dommageable. Cet inconvénient est accru si l'on travaille à "haute pression", par exemple à une pression égale ou supérieure à 10⁻⁴ mbar. En effet, si une pointe émet plus d'électrons que ses voisines, elle est plus sensible aux phénomènes de retour d'ions positifs et de création d'arc qui détériorent les pointes.

La présente invention a donc pour but de proposer une cathode froide à micropointes qui permet d'améliorer l'homogénéité de l'émission d'électrons de ses micropointes.

L'invention a ainsi pour objet une cathode froide à micropointes comprenant un substrat comportant un réseau de micropointes et une plaque disposée parallèlement au substrat portant les pointes, ladite plaque comportant un trou en face de chaque pointe et constituant ainsi une grille, un isolant comblant l'espace entre le substrat et ladite grille en dehors desdites pointes, caractérisée en ce que la distance d, nominale, séparant le sommet d'une pointe, de la face de ladite grille la plus éloignée du substrat est d = 0, en ce que le rayon de courbure RT, nominal, du sommet de chaque pointe est R_{T} = 25 nm et en ce que le rayon RGH, nominal, desdits trous de la grille est de R_{GH} = 1,3 µm.

Les expériences ont en effet montré que dans la géométrie d'une cathode froide, certains paramètres sont très importants, il s'agit précisément des paramètres ci-dessus : d : distance qui sépare le sommet d'une pointe, de la face de la grille la plus éloignée du substrat ; RT rayon de courbure du sommet des pointes et R_{GH} le rayon des trous de la grille en face de chaque pointe.

Pour ces trois paramètres, on a trouvé une valeur nominale pour laquelle la dérivée totale de la valeur du champ en bout de pointes, par rapport à ces trois paramètres d, R_{T} et R_{GH}, est minimale et correspond donc à une valeur du champ en bout de pointes ayant une dispersion minimale.

Dans ces conditions, on obtient un réseau optimisé, c'est-à-dire pour lequel le champ électrique en bout de pointes varie très peu, dans les limites de tolérances de fabrication, autour de la valeur nominale de ces paramètres. Ces valeurs nominales sont ainsi les suivantes : d = 0, R_{T} = 25 nm et R_{GH} = 1,3 µm.

Le résultat est que l'on obtient un réseau ayant un nombre élevé de pointes qui émettent de la même façon, trois ou quatre fois plus que dans un réseau non optimisé.

La figure 1 est une vue schématique partielle montrant une portion de cathode froide à micropointes selon l'invention.

Les figures 2, 3 et 4 sont les courbes de la valeur du champ en bout de pointes en fonction, respectivement, de la valeur des paramètres d, R_{T} et R_{GH}.

La figure 1 montre ainsi une portion de cathode froide où une seule pointe est représentée. Les pointes telles que 1 sont formées sur un substrat 2. Une plaque 3, appelée grille, et portant un trou 4 de rayon R_{GH} en face de chaque pointe est disposée parallèlement au substrat 2. Un isolant 5 comble l'espace entre le substrat 2 et la grille 3 en dehors des pointes.

Conformément à l'invention, la valeur nominale de R_{GH} = 1,3 µm avec une tolérance correspondant à la tolérance de fabrication de ± 0,2 µm ; la valeur nominale du rayon de courbure R_{T} du sommet de chaque pointe 1 est R_{T} = 25 nm, la tolérance de fabrication étant de ± 5 nm ; et la valeur nominale de la distance d séparant le sommet d'une pointe 1 de la face de la grille 3 la plus éloignée du substrat 2 est d = 0, la tolérance de fabrication étant de ± 0,5 µm.

La figure 2 montre la valeur du champ E en 10⁹ v/m en fonction de d.

La figure 3 montre la valeur du champ en fonction de R_{T},
et la figure 4 montre la valeur du champ en fonction de R_{GH}.

Le calcul montre que la dérivée totale du champ par rapport à ces trois paramètres, est minimale pour ces valeurs d = 0, R_{T} = 25 nm et R_{GH} = 1,3 µm.

## Revendications

1. Cathode froide à micropointes (1) comprenant un substrat (2) comportant un réseau de micropointes (1) et une plaque disposée parallèlement au substrat portant les pointes (1), ladite plaque comportant un trou (4) en face de chaque pointe et constituant ainsi une grille (3), un isolant (5) comblant l'espace entre le substrat (2) et ladite grille (3) en dehors des pointes (1), **caractérisée en ce que** la distance d, nominale, séparant le sommet d'une pointe (1) de la face de ladite grille (3) la plus éloignée du substrat (2) est d = 0, **en ce que** le rayon de courbure R_{T}, nominal, du sommet de chaque pointe (1) est R_{T} = 25 nm et **en ce que** le rayon R_{GH}, nominal, desdits trous (4) de la grille (3) est R_{GH} = 1,3 µm.

## Patentansprüche

1. Kaltkathode mit Mikrospitzen (1), enthaltend ein Substrat, das ein Netzwerk von Mikrospitzen (1) aufweist, und eine Platte, die parallel zu dem Substrat, das die Spitzen (1) trägt, angeordnet ist, wobei die Platte jeweils ein Loch (4) gegenüber einer Spitze aufweist und so ein Gitter (3) darstellt, einen Isolator (5), der den Raum zwischen Substrat (2) und dem Gitter (3) außerhalb der Spitzen (1) ausfüllt, **dadurch gekennzeichnet, daß** der nominale Abstand d, der den Scheitelpunkt einer Spitze (1) von der am weitesten vom Substrat (2) entfernten Fläche des Gitters (3) trennt, d = 0 beträgt, und dadurch, daß der nominale Krümmungsradius R_{T} des Scheitelpunkts einer jeden Spitze (1) R_{T} = 25 nm beträgt, und dadurch, daß der nominale Radius R_{GH} der Löcher (4) des Gitters (3) R_{GH} = 1,3 µm beträgt.

## Claims

1. A micropoint type cold cathode (1) comprising a substrate (2) including an array of micropoints (1) and a plate disposed parallel to the substrate carrying the points (1), said plate including a hole (4) facing each point and thereby constituting a grid (3), an insulator (5) filling the space between the substrate (2) and said grid (3) except at the location of the points (1), **characterized in that** the nominal distance d between the summit of a point (1) and the face of said grid (3) farthest from the substrate (2) is zero, **in that** the nominal radius of curvature R_{T} at the summit of each point (1) is 25 nm and **in that** the nominal radius R_{GH} of said holes (4) in the grid (3) is 1.3 µm.
